# EUROPÄISCHE PATENTSCHRIFT

(11) **EP 0 735 233 B1**
(45) Veröffentlichungstag und Bekanntmachung des Hinweises auf die Patenterteilung: **19.02.2003**
(21) Anmeldenummer: 96104393.2
(22) Anmeldetag: 20.03.1996
(51) Int. Cl.: E21B 34/10

(54) **Hydraulisch betätigtes Muffenventil für Erdbohrungen**
Hydraulically actuated sleeve valve for wells
Obturateur à manchon actionné hydrauliquement pour puits

(30) Priorität: 30.03.1995 DE 19511722
(43) Veröffentlichungstag der Anmeldung: 02.10.1996
(73) Patentinhaber: Preussag Energie GmbH, 49808 Lingen (DE)
(72) Erfinder: Kerekes, Ferenc, 31275 Lehrte (DE)
(74) Vertreter: Köckeritz, Günter

(56) Entgegenhaltungen:
- DE-A- 3 641 103
- US-A- 4 403 659
- US-A- 4 429 747
- US-A- 4 434 854
- US-A- 4 842 074
- US-A- 5 040 606
- US-A- 5 048 611

## Beschreibung

Die Erfindung betrifft eine Schiebemuffe für den Einbau in eine Rohrtour einer Bohrung nach dem Oberbegriff des Anspruches 1.

Schiebemuffen gehören zur Untertage-Ausrüstung einer mit Packern ausgerüsteten Sonde und dienen generell zur Herstellung einer Verbindung zwischen Innenraum und Außenraum der Rohrtour. Durch Betätigung der Schiebemuffe wird die hydraulische Kommunikation zwischen dem Steigraum und dem Ringraum einer Bohrung ermöglicht beziehungsweise unterbunden. Bei normalen, mit Packern ausgerüsteten Bohrungen beschränkt sich die Funktion einer Schiebemuffe auf das Ein- und Auszirkulieren der Totpumpflüssigkeit bei der Durchführung von Komplettierungs- beziehungsweise Aufwältigungsarbeiten.

In Bohrungen, die mehrere voneinander getrennte Träger durchteuft haben, werden aus Optimierungsgründen die einzelnen Träger nacheinander perforiert und anschließend, falls erforderlich, durch Packern voneinander getrennt. Sollen zwei oder mehrere durchteufte Träger in einer Sonde nicht gemeinsam gefördert werden, so wird in das mit zwei Packern abgepackerte Intervall eine Schiebemuffe eingebaut, die eine temporäre Öffnung oder Schließung des abgepackerten Trägers erlauben. Die Öffnung oder Schließung sowie die Umstellung der Förderung von einem auf einen anderen Träger erfolgt durch Betätigung dieser eingebauten Schiebemuffen. Diese Schiebemuffen werden mittels Wirelinegeräten betätigt.

Die Betätigung einer Schiebemuffe im Bohrloch ist allerdings aufwendig. Um eine in dem Steigrohrstrang der Bohrung befindliche Schiebemuffe mit einem entsprechenden Wirelinegerät betätigen zu können, muß das Gerät bis zur Schiebemuffe heruntergelassen werden. Bei eruptiv laufenden Sonden ist hierfür der Einsatz einer Durchschleuse mit Wirelinepreventer erforderlich. Bei Sonden mit Gestängetiefpumpen muß die Tiefpumpe mit Pumpgestänge zuerst ausgebaut werden, um die Schiebemuffe mit dem entsprechenden Betätigungsgerät erreichen zu können.

Bei Sonden mit Gestängetiefpumpen muß, um die Schiebemuffe betätigen zu können, zuerst die Pumpe ausgebaut werden sowie ein Wiedereinbau der Pumpe nach dem Betätigen der Schiebemuffe erfolgen. Dadurch werden neben den Wirelinearbeiten für die Betätigung der Schiebemuffe auch kostenintensive Windeneinsätze erforderlich.

Die US 4,842,074 behandelt ein Untertagesicherheitsventil, das mittels Hydraulikdruck gegen eine Federkraft in offene Position gebracht wird, wobei die Schließung des Ventils nach Ablassen des Druckes aus der selben Hydraulikleitung durch die Federkraft des Ventils erfolgt.

Das Ventil hat einige Merkmale einer herkömmlichen Schiebemuffe. Durch Verschieben zweier konzentrisch ineinander angeordneten und durch Elastomerringe abgedichteten Zylindern werden die in den Zylinderwänden eingebrachten Öffnungen auseinander oder übereinander geschoben. Dieses Prinzip wird bei allen Schiebmuffen, ob sie mechanisch oder anders betätigt werden, angewandt. Derartige Ventile sind jedoch nicht geeignet, die Funktion einer Schiebmuffe, nämlich beispielsweise der oben genannten Kommunikation zwischen zwei Trägern, aus denen getrennt von einander gefördert werden soll, zu erfüllen.

Der Erfindung liegt die Aufgabe zugrunde, eine Schiebemuffe derart zu gestalten, daß sie auf einfache Weise und ohne Wirelinearbeiten betätigt beziehungsweise gesteuert werden kann.

Diese Aufgabe wird bei einer gattungsgemäßen Einrichtung durch die kennzeichnenden Merkmale des Anspruches 1 gelöst.

Die hydraulische Schiebemuffe besteht aus einem Außenkörper mit integrierter Hydraulikeinheit und einem beweglichen Hydraulikkolben. An dem Außenkörper insbesondere an der Hydraulikeinheit sind Abdichtungen angeordnet, wobei die Abdichtungen insbesondere oberhalb und unterhalb der Zirkulationsöffnungen sowie oberhalb und unterhalb des Zylinderhohlraumes befestigt sind. Am oberen und unteren Ende des Zylinderhohlraumes befinden sich Einlässe oder Auslässe für eine durch die Hydraulikanschlüsse zugeführte Hydraulikflüssigkeit. Darüber hinaus sind an der Hydraulikkolbenverdickung Dichtungen befestigt, die den Zylinderhohlraum in zwei gegeneinander abgedichtete Kammern teilen. Oberhalb und unterhalb des Zylinderhohlraumes und zu diesem abgedichtet, sind im Außenkörper und im Hydraulikkolbenjeweils Zirkulationsöffnungen angeordnet.

Eine derartige Schiebemuffe kann vorteilhaft über den Flüssigkeitsdruck hydraulisch gesteuert bzw. betätigt werden. Die weiteren mit der Erfindung erzielten Vorteile bestehen in der einfachen und schnellen Betätigung der hydraulischen Schiebemuffe insbesondere durch das Betriebspersonal zum Beispiel mittels einer Hydraulikhandpumpe sowie der Verringerung des Betriebskostenaufwandes für die Schiebemuffenbetätigung. Vorteilhaft ist auch, daß kein Spezialwerkzeug für die Betätigung erforderlich ist und der Einsatz von kostenaufwendigem Wireline-Servicepersonal entfällt, da keine Wirelinegeräte mehr benötigt werden.

Die Umstellung der Förderung von einem auf einen anderen Träger ist vorteilhafterweise ohne Vorbereitungsarbeiten problemlos möglich. Auch der Schiebemuffenbetätigung vorausgehende Maßnahmen, wie zum Beispiel der Gestängetiefpumpenausbau zur Betätigung von Schiebemuffen nach dem Stand der Technik entfällt.

Ein weiterer Vorteil besteht bei dem Einsatz in Sonden, die zum Teil auch eruptiv fördern, da in diesen Fällen bei eingebauten, laufenden Pumpen von Pump- auf Eruptivförderung und umgekehrt auf einfache, kosten- und zeitsparende Weise umgestellt werden kann.

Vorteilhaft ist auch die erhöhte Sicherheit durch die Betätigung der hydraulischen Schiebemuffe, da für die Durchführung dieser Maßnahmen keine Schleuse und keine Wireline-Manipulation mehr an der Sodse erforderlich ist. Daraus ergibt sich eine erhöhte Betriebssicherheit bzw. verringerte Gefahr für die Umwelt bei beispielsweise einem Gas- oder Ölausbruch.

Die Gesamtfläche der Zirkulationsöffnungen der Schiebemuffen beträgt mindestens das 0,5-fache, insbesondere das 1,5-fache der inneren Querschnittsfläche des Steigrohrstranges. Dies hat den Vorteil, das beim Zirkulieren von z.B. Flüssigkeiten durch die Zirkulationsöffnungen bei geöffneter hydraulischer Schiebemuffe ohne Einschränkungen der maximale Volumenstrom des Steigrohres zirkuliert werden kann.

Die Außenfläche der Kolbeneinheit sowie die Innenfläche der Hydraulikzylindereinheit sind gehohnt ausgeführt. Der Vorteil der Feinbearbeitung und Härtung dieser Flächen liegt in der Vermeidung bzw. Verminderung von Verschleißerscheinungen und führen dadurch zu längeren Standzeiten,

Das obere Abschlußprofil der Kolbeneinheit ist in Richtung auf das Steigrohr abgeschrägt, insbesondere in einem Winkel von 30° bis 60°, angeordnet. Vorteilhafterweise kann durch eine derartige Gestaltung dem Anschluß bzw. Absetzen verschiedener Wirelinegeräte dienen.

Der Innendurchmesser der Kolbeneinheit entspricht mindestens dem minimalen Innendurchmesser des Steigrohres oberhalb der Schiebemuffe. Dadurch wird in vorteilhafterweise erreicht, daß Wirelinegeräte oder andere Aggregate ohne Einschränkung im Durchmesser in die tieferen Bereiche einer Bohrung unterhalb der Schiebemuffe gelangen können. Ein Engpass durch die Schiebemuffe wird vermieden.

An der Kolbeneinheit ist ein Verdrehsicherungsschlitz und an dem Außenkörper eine Verdrehsicherungsnase angeordnet. Hierdurch wird gewährleistet, das die Zirkulationsöffnungen der Kolbeneinheit mit den Zirkulationsöffnungen der Hydraulikzylindereinheit bei vollständig geöffneter Schiebemuffe genau deckungsgleich sind.

Die Hydraulikanschlüsse sind jeweils mit Hydraulikleitungen verbunden, die parallel zur Rohrtour und mit den Übertageeinrichtungen der Bohrungen verbunden angeordnet sind. Vorteil dieser Gestaltung ist, daß die Betätigung und Steuerung der Schiebemuffe von übertage auf einfache Weise bewerkstelligt werden kann.

Die hydraulische Schiebemuffe ist mit einem hydraulisch ausgeglichenen Hydrauliksystem verbunden. Hierdurch wird in vorteilhafterweise erreicht, daß die statischen Drücke oberhalb uns unterhalb des Kolbens ausgeglichen sind und relativ niedrige Betätigungsdrücke aufgewendet werden müssen.

Die Hydraulikflüssigkeit besteht insbesondere aus Öl oder Glycol oder Wasser oder aus Gemischen dieser Flüssigkeiten. Die Verwendung von unterschiedlichen Hydraulikflüssigkeiten hat den Vorteil, daß eine Flüssigkeit entsprechend der individuellen Bohrlochsanforderungen gewählt und eingesetzt werden kann.

Ein Ausführungsbeispiel der Erfindung ist in den Figuren 1 bis 4 dargestellt und wird im folgenden näher beschrieben. Die
Figur 1 zeigt einen Längsschnitt durch eine geschlossene hydraulische Schiebemuffe, wie sie in Steigrohren von Bohrungen eingebaut werden kann.
Figur 2zeigt einen Längsschnitt durch eine geöffnete hydraulische Schiebemuffe und
Figur 3einen Querschnitt durch eine hydraulische Schiebemuffe in Höhe der Zirkulationsöffnungen.
Figur 4 zeigt eine Bohrlochskizze mit in den Steigrohrstrang integrierter hydraulischen Schiebemuffe.

Die hydraulische Schiebemuffe in Figur 1 besteht aus einem Außenkörper 1, der im mittleren Teil als Hydraulikzylindereinheit 2 mit mehreren Abdichtungspaketen 3 ausgebildet ist. Die Dichtungen 3 befinden sich oberhalb des Zylinderhohlraumes 14 sowie oberhalb und unterhalb der Zirkulationsöffnung 10 in dem Außenkörper der Schiebemuffe 1. Die Hydraulikzylindereinheit 2 ist mit zwei Anschlüssen 7, 8 für die beiden Hydraulikleitungen versehen. Der in die Hydraulikzylindereinheit 2 eingebaute Hydraulikkolben 6, ist insbesondere im Bereich der Kolbenverdickung 15 mit Dichtungen 4 versehen, die die Hydraulikkolbeneinheit 6 zum Außenkörper 1 abdichten. Durch die Kolbenverdickung 15 wird der Zylinderhohlraum 14 in zwei gegeneinander dichte Kammern geteilt. Desweiteren sind in diesem Ausführungsbeispiel Abstreifringe 18 in dem Außenkörper 1 angeordnet, die bei der Betätigung der Schiebemuffe den vorhandenen Flüssigkeitsfilm an der Hydraulikkolbeneinheit 6 abstreifen sollen.

Die Gewinde 11 sind für den Zusammenbau der hydraulischen Schiebemuffe notwendig und haben eine Innendruckfestigkeit, die mindestens die Innendruckfestigkeit des Steigrohres beträgt.

Die Hydraulikkolbeneinheit 6 enthält Zirkulationsöffnungen 5, die in ihrer Form und Größe, den Zirkulationsöffnungen 10 des Außenkörpers der Schiebemuffe 1 entsprechen. Der UntereAnschlag 19 stellt die Begrenzung des Hubes der Kolbeneinheit 6 nach unten dar und stellt in diesem Beispiel sicher, daß der untere Anschluß für die Hydraulikleitung 8 durch die Kolbenverdickung 15 nicht verschlossen wird.

Durch eine Druckerhöhung in der Hydraulikflüssigkeitsleitung, die zu dem unteren Einlaßbereich 13 der Hydraulikflüssigkeit in dem Zylinderhohlraum 14 führt, wird die Hydraulikkolbeneinheit 6 nach oben gedrückt und die in der oberen Kammer des Zylinderhohlraumes 14 befindliche Hydraulikflüssigkeit wird über den oberen Einlaßbereich 12 und die Hydraulikflüssigkeitsleitung 20 nach übertage gefördert, wo sie in einem Ausgleichgefäß aufgefangen wird. Die Schiebemuffe öffnet sich.

Figur 2 zeigt eine hydraulische Schiebemuffe in geöffnetem Zustand. Der Anschlag 23 stellt die Begrenzung des Hubes der Hydraulikkolbeneinheit 6 dar. Die Zirkulationsöffnung 5 der Kolbeneinheit 6 überdeckt die Zirkulationsöffnung 10 des Außenkörpers der Schiebemuffe 1. Die Zirkulation zwischen dem Außen- und Innenraum der Schiebemuffe ist hergestellt. Die untere Kammer des Zylinderhohlraumes 14 hat ihr Maximalvolumen erreicht. Die Führung der Kolbeneinheit 6 wird durch eine Nase 16 in dem Außenkörper der Schiebemuffe 1, die in einen Schlitz 17 in der Hydraulikkolbeneinheit 6 eingreift, bewerkstelligt. Dadurch wird ein Verdrehen der Hydraulikkolbeneinheit 6 verhindert.

Das Schließen der Schiebemuffe wird durch durch eine Druckbeaufschlagung der Hydraulikflüssigkeitsleitung 20 und das Herunterdrücken der Kolbeneinheit 6 bei gleichzeitigem Flüssigkeitsablaß aus der unteren Kammer über den unteren Anschluß 8 und der Hydraulikleitung nach übertage erwirkt.

Figur 3 zeigt beispielhaft die im Hydraulikzylindereinheit 2 eingefrästen Zirkulationsöffnungen 10.

In der Bohrlochskizze der Figur 4 ist der Einbau einer hydraulischen Schiebemuffe 29 in einen Steigrohrstrang 27 dargestellt. Die Schiebemuffe wird über die Hydraulikflüssigkeitsleitungen 20, 28 von übertage betätigt. Der Steigrohrstrang 27 ist in den Ringraum 26 des Futterrohres 25 eingebaut. Die Verbindung zwischen Futterrohr 25 und Gestein stellt der Zementmantel 24 her. Mit dem Packer 30 ist der untere Teil des Bohrloches mit der Perforation 31 des Futterrohres 25 und des Zementmantels 24 vom übrigen Ringraum 26 abgeschottet.

In einem weiteren Ausführungsbeispiel (nicht dargestellt) ist die Hydraulikzylindereinheit 2 unterhalb der Zirkulationsöffnungen 10 angeordnet.

### Bezugszeichenliste

- 1: Außenkörper der Schiebemuffe
- 2: Hydraulikzylindereinheit
- 3: Dichtungen in 1
- 4: Dichtungen in 6
- 5: Zirkulationsöffnungen der Kolbeneinheit 6
- 6: Hydraulikkolbeneinheit
- 7: Oberer Anschluß der Hydraulikleitung 20
- 8: Unterer Anschluß der Hydraulikleitung
- 9: Abschlußprofil
- 10: Zirkulationsöffnungen der Hydraulikzylindereinheit
- 11: Gewinde
- 12: Oberer Einlaßbereich der Hydraulikflüssigkeit in den Zylinderhohlraum
- 13: Unterer Einlaßbereich der Hydraulikflüssigkeit in den Zylinderhohlraum
- 14: Zylinderhohlraum
- 15: Kolbenverdickung
- 16: Verdrehsicherungsnase
- 17: Verdrehsicherungsschlitz
- 18: Abstreifring
- 19: Unterer Anschlag (in 1)
- 20: Hydraulikflüssigkeitsleitung
- 21: Gewinde zum Anschluß an das Steigrohr
- 22: Richtung zum Bohrlochkopf
- 23: Oberer Anschlag (in 1)
- 24: Zementmantel
- 25: Futterrohr (Casing)
- 26: Ringraum
- 27: Steigrohrstrang (Tubing)
- 28: Hydraulikflüssigkeitsleitung
- 29: Schiebemuffe
- 30: Packer
- 31: Perforation (Flow Ports)

## Patentansprüche

1. Schiebemuffe **dadurch gekennzeichnet,**
**daß** die hydraulische Schiebemuffe aus einem Außenkörper (1) mit integrierter Hydraulikeinheit (2) und einem beweglichen Hydraulikkolben (6) besteht und daß an dem Außenkörper (1) Abdichtungen (3) angeordnet sind, und daß sich am oberen und unteren Ende des Zylinderhohlraumes (14) Einlässe oder Auslässe (12, 13) befinden und daß an der Kolbenverdickung (15) Dichtungen (4) befestigt sind, die den Zylinderhohlraum (14) in zwei gegeneinander abgedichtete Kammern teilen, und daß oberhalb oder unterhalb des Zylinderhohlraumes (14) und zu diesem abgedichtet, im Außenkörper (1) und im Hydraulikkolben (6) jeweils Zirkulationsöffnungen (10, 5), angeordnet sind.

2. Vorrichtung nach Anspruch 1, **dadurch gekennzeichnet, daß**
die Abdichtungen (3) oberhalb und unterhalb der Zirkulationsöffnungen (10) sowie oberhalb und unterhalb des Zylinderhohlraumes (14) befestigt sind.

3. Vorrichtung nach Anspruch 1, **dadurch gekennzeichnet, daß** die Gesamtfläche der Zirkulationsöffnungen der Schiebemuffen mindestens das 0,5-fache, vorzugsweise das 1,5-fache der inneren Querschnittsfläche des Steigrohrstranges (27) beträgt.

4. Vorrichtung nach Anspruch 1 oder 2, **dadurch gekennzeichnet,**
**daß** die Außenfläche der Kolbeneinheit (6) sowie die Innenfläche der Hydraulikzylindereinheit (2) gehohnt ausgeführt sind.

5. Vorrichtung nach einem oder mehreren der Ansprüche 1 bis 3, **dadurch gekennzeichnet,**
**daß** das obere Abschlußprofil (9) der Kolbeneinheit (6) in Richtung auf das Steigrohr abgeschrägt, vorzugsweise in einem Winkel von 30° bis 60°, angeordnet ist.

6. Vorrichtung nach einem oder mehreren der Ansprüche 1 bis 4, **dadurch gekennzeichnet,**
**daß** der Innendurchmesser der Kolbeneinheit (6) mindestens dem minimalen Innendurchmesser des Steigrohrstranges(27) oberhalb der Schiebemuffe entspricht.

7. Vorrichtung nach einem oder mehreren der Ansprüche 1 bis 5, **dadurch gekennzeichnet,**
**daß** an der Kolbeneinheit (6) ein Verdrehsicherungsschlitz (17) und an dem Außenkörper (1) eine Verdrehsicherungsnase (16) angeordnet ist.

8. Vorrichtung nach einem oder mehreren der Ansprüche 1 bis 6, **dadurch gekennzeichnet,**
**daß** die Hydraulikanschlüsse (7, 8) jeweils mit Hydraulikleitungen (20, 28) verbunden sind, die parallel zur Rohrtour und mit den Übertageeinrichtungen der Bohrungen verbunden angeordnet sind.

9. Vorrichtung nach einem oder mehreren der Ansprüche 1 bis 7, **dadurch gekennzeichnet,**
**daß** die hydraulische Schiebemuffe mit einem hydraulisch ausgeglichenen Hydrauliksystem verbunden ist.

10. Vorrichtung nach einem oder mehreren der Ansprüche 1 bis 8, **dadurch gekennzeichnet,**
**daß** die Hydraulikflüssigkeit vorzugsweise aus Öl oder Glycol oder Wasser oder aus Gemischen dieser Flüssigkeiten besteht.

## Claims

1. Sliding sleeve, **characterised in that** the hydraulic sliding sleeve comprises an outer body (1) with an incorporated hydraulic unit (2) and a displaceable hydraulic piston (6), and **in that** seals (3) are disposed on the outer body (1), and **in that** inlets or outlets (12, 13) are situated on the upper and lower ends of the cylinder cavity (14), and **in that** seals (4) are mounted on the thickened piston portion (15), which seals divide the cylinder cavity (14) into two chambers which are sealed from each other, and **in that** circulation openings (10, 5) are respectively provided in the outer body (1) and in the hydraulic piston (6) above or below the cylinder cavity (14) and sealed from said cavity.

2. Apparatus according to claim 1, **characterised in that** the seals (3) are secured above and below the circulation openings (10) as well as above and below the cylinder cavity (14).

3. Apparatus according to claim 1, **characterised in that** the entire surface area of the circulation openings in the sliding sleeves is at least 0.5-times, preferably 1.5-times, the internal cross-sectional area of the ascending pipe string (27).

4. Apparatus according to claim 1 or 2, **characterised in that** the external surface of the piston unit (6) and the internal surface of the hydraulic cylinder unit (2) are honed.

5. Apparatus according to one or more of claims 1 to 3, **characterised in that** the upper end profile (9) of the piston unit (6) is disposed at an incline towards the ascending pipe, preferably at an angle of 30° to 60°.

6. Apparatus according to one or more of claims 1 to 4, **characterised in that** the internal diameter of the piston unit (6) corresponds to at least the minimum internal diameter of the ascending pipe string (27) above the sliding sleeve.

7. Apparatus according to one or more of claims 1 to 5, **characterised in that** a twist-preventing slot (17) is disposed on the piston unit (6), and a twist-preventing projection (16) is disposed on the outer body (1).

8. Apparatus according to one or more of claims 1 to 6, **characterised in that** the hydraulic connections (7, 8) are each connected to hydraulic lines (20, 28), which are disposed parallel to the pipe string and connected to the above-ground equipment of the bores.

9. Apparatus according to one or more of claims 1 to 7, **characterised in that** the hydraulic sliding sleeve is connected to a hydraulically balanced hydraulic system.

10. Apparatus according to one or more of claims 1 to 8, **characterised in that** the hydraulic fluid preferably comprises oil or glycol or water or mixtures of these fluids.

## Revendications

1. Manchon coulissant **caractérisé en ce que** le manchon coulissant hydraulique est constitué d'un corps extérieur (1) comportant une unité hydraulique intégrée (2) et d'un piston hydraulique (6) mobile et **en ce que** des éléments d'étanchéité (3) sont disposés sur le corps extérieur (1), et **en ce qu'**à l'extrémité supérieure et inférieure de l'espace creux formant cylindre (14) se situent des entrées ou des sorties (12, 13) et **en ce qu'**à l'épaississement du piston (15) sont fixés des joints d'étanchéité (4), qui divisent l'espace creux formant cylindre (14) en deux chambres étanches l'une par rapport à l'autre, et **en ce qu'**au-dessus ou au-dessous de l'espace creux formant cylindre (14) et étanches par rapport à celui-ci, des orifices de circulation (10, 5) sont respectivement disposés dans le corps extérieur (1) et dans le piston hydraulique (6).

2. Dispositif selon la revendication 1, **caractérisé en ce que** les dispositifs d'étanchéité (3) sont fixés au-dessus et en-dessous des orifices de circulation (10) ainsi qu'au-dessus et en-dessous de l'espace creux formant cylindre (14).

3. Dispositif selon la revendication 1, **caractérisé en ce que** la surface totale des orifices de circulation des manchons coulissants est égale à au moins 0,5 fois, de préférence à 1,5 fois, la surface de la section transversale interne de l'ensemble formant tube ascendant (27).

4. Dispositif selon la revendication 1 ou 2, **caractérisé en ce que** la surface extérieure de l'unité formant piston (6) ainsi que la surface intérieure de l'unité formant vérin hydraulique (2) sont réalisées rodées à la pierre.

5. Dispositif selon l'une ou plusieurs des revendications 1 à 3, **caractérisé en ce que** le profil terminal supérieur (9) de l'unité formant piston (6) est oblique en direction du tube ascendant selon un angle de 30° à 60°.

6. Dispositif selon l'une ou plusieurs des revendications précédentes, **caractérisé en ce que** le diamètre intérieur de l'unité formant piston (6) correspond au moins au diamètre intérieur minimal de l'ensemble formant tube ascendant (27) au-dessus du manchon coulissant.

7. Dispositif selon l'une ou plusieurs des revendications 1 à 5, **caractérisé en ce que** sur l'unité formant piston (6) est disposée une fente de sûreté anti-rotation (17) et sur le corps extérieur (1) un ergot de sûreté anti-rotation (16).

8. Dispositif selon l'une ou plusieurs des revendications 1 à 6, **caractérisé en ce que** les raccords hydrauliques (7, 8) sont respectivement reliés avec des conduits hydrauliques (20, 28), qui sont disposés parallèlement à la colonne d'extraction et reliés avec des dispositifs de transfert des alésages.

9. Dispositif selon l'une ou plusieurs des revendications 1 à 7, **caractérisé en ce que** le manchon coulissant hydraulique est relié à un système hydraulique équilibré hydrauliquement.

10. Dispositif selon l'une ou plusieurs des revendications 1 à 8, **caractérisé en ce que** le fluide hydraulique est constitué de préférence d'huile ou de glycol ou d'eau ou de mélanges de ces liquides.
